# EUROPÄISCHE PATENTSCHRIFT

(11) **EP 0 058 237 B1**
(45) Veröffentlichungstag und Bekanntmachung des Hinweises auf die Patenterteilung: **08.08.1984**
(21) Anmeldenummer: 81108913.5
(22) Anmeldetag: 26.10.1981
(51) Int. Cl.: H01R 13/422, H01R 13/436

(54) **Verbindergehäuse**
Connector box
Boîte de connecteur

(30) Priorität: 06.02.1981 DE 3104207
(43) Veröffentlichungstag der Anmeldung: 25.08.1982
(73) Patentinhaber: Grote & Hartmann GmbH & Co. KG, D-42369 Wuppertal (DE)
(72) Erfinder: Mantlik, Konrad, D-5600 Wuppertal 1 (DE)
(74) Vertreter: Patentanwälte Dr. Solf & Zapf

## Beschreibung

Die Erfindung betrifft ein Verbindergehäuse aus Kunststoff, das mit elektrischen Verbindern bestückbar ist, die jeweils in Kammern des Gehäuses untergebracht werden, wobei Rastmittel und Widerlager gegen Herausziehen der Verbinder in den Kammern angeordnet sind und in der Gehäusewandung eine mit der Wandung verrastbare, am Gehäuse mit einem Scharniersteg verbundene Lasche vorgesehen ist, an der Schulterteile in das Gehäuse ragend dergestalt angeordnet sind, daß die Lasche einen Winkelhebel bildet, der als hinteres Widerlager für die Verbinder dienen und letztere hintergreifen kann.

Ein derartiges Verbindergehäuse ist aus der DE-A-2 113 365 bekannt. Die Verriegelung der Laschen in der Gehäusewandung erfolgt am Hinterende über Rastnasen, die in komplementäre Ausnehmungen in der Gehäusewandung einschnappen. Am Vorderende wird die Lasche lediglich vom Scharnier gehalten. Eine ähnliche Lagerung der Lasche ist aus der DE-A-2 704 760 bekannt.

Nachteilig bei diesen Verriegelungen der Lasche ist, daß der Scharniersteg sowohl seine Scharnierfunktion als auch eine Haltefunktion übernehmen muß. Bei Krafteinwirkungen auf die Lasche, die auftreten können, wenn z. B. auf die Leiter der Verbinder eine Zugkraft wirkt, muß der Scharniersteg ebenso wie die Rastnasen die Krafteinwirkungen auf die Gehäusewandung übertragen. Der Steg ist meist nicht so stabil, daß er die Einwirkungen ohne Beschädigung übersteht. Hinzu kommt, daß der Steg spritztechnisch nicht so homogen hergestellt werden kann, daß keine Fehlstellen auftreten; d. h. der Steg stellt häufig eine herstellungsbedingte Schwachstelle dar, die wegen der Herstellungsfehler Krafteinwirkungen nur unvollkommen widersteht. Darüber hinaus wird der Scharniersteg durch häufiges Betätigen der Lasche brüchig, weil das Material nicht ausreichend elastisch ist, mehrfachen Biegebewegungen standzuhalten. Ein aufgrund der häufigen Biegebewegungen und der Herstellung geschwächter Scharniersteg kann daher bei relativ geringen Krafteinwirkungen schon brechen, was zur Folge hat, daß die Lasche herausfällt und damit ihrer Funktion enthoben wird.

Aufgabe der Erfindung ist, eine Laschenanordnung zu schaffen, die einer Belastung des Scharnierstegs entgegenwirkt.

Diese Aufgabe wird durch die Merkmale des Anspruches 1 gelöst.

Anhand der Zeichnung wird die Erfindung beispielhaft näher erläutert. Es zeigt
Fig. 1 einen Längsschnitt durch das Verbindergehäuse entlang der Linie 11-11 in Fig. 2,
Fig. 2 eine Rückansicht des Verbindergehäuses.

Das abgebildete Verbindergehäuse 1 weist nebeneinander zwei Kammern 2 auf. Selbstverständlich können weitere Kammern nebeneinander vorgesehen werden, die nach der erfindungsgemäßen Methode verriegelt werden können.

Das Gehäuse 1 besteht aus den Seitenwandungen 3, dem Boden 4 und der Deckelwandung 5. Jede Kammer 2 wird somit von zwei Seitenwandungen 3, einem Teil des Bodens 4 und einem Teil der Deckelwändung 5 begrenzt und weist eine rückwärtige Öffnung 6 und eine vordere Öffnung 7 auf.

In Längsrichtung ist die Kammer 2 unterteilt in den Verbinderkammerteil 8 und den Krallenkammerteil 9. Diese Unterteilung ist nicht wesentlich, sondern nur beispielhaft.

Die Lasche 10 ist über den Scharniersteg 11 im Bereich der Einmündung des Kammerteils 8 in die Kammerteile 9 an der Deckelwandung 5 angebunden, wobei im Bereich der Anbindung die Wandung 5 mit einem Bereich 5a rechtwinklig nach unten versetzt verläuft und die Versetzung 5a bis zur Öffnung 6 durchgeht. Die Lasche 10 erstreckt sich somit ebenfalls in Richtung der Öffnung 6.

Erfindungswesentlich ist, daß die Lasche im rückwärtigen freien Endbereich Verriegelungselemente und scharnierstegseitig Widerlager aufweist, die mit korrespondierenden Verriegelungselementen bzw. Gegenlagern in der Wandung 5 bzw. 5a zusammenwirken. Auf diese Weise gelingt es, den Scharniersteg 11 vollkommen von Krafteinwirkungen zu entlasten.

Im dargestellten Beispiel weist dazu die Lasche 10 seitlich je einen rechtwinklig nach unten ragenden Schultersteg 12 auf. Jeder Schultersteg 12 läuft im Bereich der rückwärtigen Kante 13 der Lasche 10 in einer Rastnase 14 aus, die die Kante 13 überragt. Laschenseitig ist im Bereich der Vorderkante 15 des Schulterstegs 12 und im Bereich der Lasche 10 eine Aussparung 16 angeordnet, die eine senkrechte Wandung 17 aufweist, die mit einer Schrägfläche 18 zur Vorderkante 15 hin ausläuft. Daraus resultiert eine Verriegelungsnase 19 mit der Verriegelungsfläche 18 im Schultersteg 12.

Die beiden Verriegelungselemente 14 und 19 der Lasche 12 wirken mit entsprechenden Verriegelungselementen bzw. Widerlagern der Wandung 5 zusammen. Zu diesem Zweck ist für die Verriegelungsnase 14 ein im Querschnitt betrachtet brückenförmiger hochgesetzter Wandungsteil 5b vorgesehen, der so lang ausgeführt ist, daß die Nase 14 der Lasche 12 über die Vorderkante 20 des Brückenteils 5b gleiten und darunter einrasten kann, was in Fig. 1 gestrichelt angedeutet ist. In diesem Verriegelungsfall untergreift die Widerlagerfläche 18 der Verriegelungsnase 19 einen entsprechend geformten Vorsprung 21, der in der Wandung 5 im Bereich eines Schulterstegs 12 vorgesehen ist. Damit kann sich die Lasche 12 gegen die Wandung 5 sowohl im Bereich des Scharnierstegs 11 als auch im Bereich der Verriegelungsnase 14 abstützen, so daß der Scharniersteg 11 vollkommen entlastet ist, wobei die Schrägfläche 18 sich gegen die Schrägfläche 21a oder eine Kante ei nes Vorsprungs 21 anlegen kann. Die Wahl der Schräge 18 ist deshalb zweckmäßig, weil sie ein ungehindertes Verschwenken der Lasche um den Vorsprung 21 ermöglicht und zudem für ein ausreichendes Widerlager im geschlossenen bzw. verrasteten Zustand der Lasche sorgt. Selbstverständlich kann auch vorgesehen sein, daß an der Lasche im Scharnierstegbereich Vorsprünge angeordnet sind, die die Wandung 5 im verrasteten Zustand der Lasche untergreifen oder in entsprechende Ausnehmungen in der Wandung 5 formschlüssig eingreifen. Zweckmäßigerweise sind außer den Verriegelungsnasen 14 noch weitere an sich bekannte Verriegelungselemente beispielsweise an den Seitenkanten der Lasche angeordnet.

Die Innenwandung der Schulterstege 12 ist vorzugsweise noch mit Versteifungsleisten 22 ausgerüstet. Ferner ist vorteilhaft, wenn die Hinterkantenbereiche 15 der Schulterstege 12 in Schlitze 23 eingreifen können, wodurch eine besonders ortsfeste Lagerung der Schulterstege und damit der Lasche gewährleistet wird.

## Patentansprüche

1. Verbindergehäuse aus Kunststoff, das mit elektrischen Verbindern bestückbar ist, die jeweils in Kammern (8, 9) des Gehäuses (1) untergebracht werden, wobei Rastmittel und Widerlager gegen Herausziehen der Verbinder in den Kammern angeordnet sind, und in der Gehäusewandung (5) eine mit der Wandung verrastbare, am Gehäuse (1) mit einem Scharniersteg (11) verbundene Lasche (10) vorgesehen ist, an der Schulterteile (12), in das Gehäuse ragend angeordnet sind, die als Widerlager für die Verbinder dienen, dadurch gekennzeichnet, daß die Lasche (10) im rückwärtigen freien Endbereich Verriegelungselemente (19) und scharnierseitig Widerlager (15) aufweist, die mit korrespondierenden Verriegelungselementen (21) bzw. Gegenlagern in der Wandung (5 bzw. 5a) zusammenwirken.

2. Verbindergehäuse nach Anspruch 1, dadurch gekennzeichnet, daß die Lasche (10) über den Scharniersteg (11) an der Deckelwandung (5) angebunden ist, wobei im Bereich der Anbindung die Wandung (5) mit einem Bereich (5a) rechtwinklig nach unten versetzt verläuft und die Versetzung (5a) bis zur Öffnung (6) durchgeht und die Lasche (10) sich ebenfalls in Richtung der Öffnung (6) erstreckt.

3. Verbindergehäuse nach Anspruch 2, dadurch gekennzeichnet, daß die Lasche (10) seitlich je einen rechtwinklig nach unten ragenden Schultersteg (12) aufweist, jeder Schultersteg (12) im Bereich der rückwärtigen Kante (13) der Lasche (10) in einer Rastnase (14) ausläuft, die die Kante (13) überragt, laschenseitig im Bereich der Vorderkante (15) des Schultersteges (12) und im Bereich der Lasche (10) eine Aussparung (16) angeordnet ist, die eine senkrechte Wandung (17) aufweist, die mit einer Schrägfläche (18) zur Vorderkante (15) hin ausläuft, woraus eine Verriegelungsnase (19) mit der Verriegelungsfläche (18) im Schultersteg (12) resultiert, und daß die beiden Verriegelungselemente (14, 19) der Lasche (12) mit entsprechenden Verriegelungselementen bzw. Widerlagern der Wandung (5) zusammenwirken, wobei für die Verriegelungsnase (14) ein im Querschnitt betrachtet brückenförmiger hochgesetzter Wandungsteil (5b) vorgesehen ist, der so lang ausgeführt ist, daß die Nase (14) an der Lasche (12) über die Vorderkante (20) des Brückenteils (5b) gleiten und darunter einrasten kann, und die Widerlagerfläche (18) der Verriegelungsnase (19) einen entsprechend geformten Vorsprung (21), der in der Wandung (5) im Bereich eines Schulterstegs (12) vorgesehen ist, untergreift.

## Claims

1. Connector box manufactured from synthetic material for being fitted with electrical connector contacts which respectively are inserted into chambers (8, 9) inside the box (1) where engaging means and anchoring faces for preventing withdrawal of the contacts are provided inside chambers and where a flap (10) carrying webs (12) which protrude into the box to serve as anchoring faces is provided on the box wall (5) and attached to the box (1) by means of a flexible hinge (11) and can be retainably engaged by the box wall, characterized in that the rear free end of the flap (10) carries latching elements (19) an the hinged end of the flap (10) is provided with abutments (15) which interact with corresponding latching elements (21) or resting faces in the wall (5 or 5a respectively).

2. Connector box according to claim 1, characterized in that the flap (10) is bonded to the wall (5) by means of a flexible hinge (11) and where a wall region (5a) of the wall (5) in the area of the bonding is offset downwards at a right angle and where the offset region (5a) extends to the aperture (6) and where the flap (10) also extends in the direction of the aperture (6).

3. Connector box according to claim 2, characterized in that each side of the flap (10) is provided with a perpendicularly downward pointing web (12) and in that the back edge (13) of each web (12) of the flap (10) has a run-out in the form of a latching nose (14) extending beyond the edge (13) and in that the flap in the region of the front edge (15) of the web (12) and within the flap (10) is provided with a notch (16) having a vertical face (17) running out into an inclined face (18) towards the front edge (15) resulting in a latching nose (19) with the latching surface (18) on the web (12), and in that the two latching elements (14, 18) on the flap (10) interact with appropriate latching elements or resting faces on the wall (5) where a section of wall (5b) having the cross- section of a raised bridge is provided for the latching nose (14) and is of such a length that the nose (14) on the flap (10) can slide over the front edge (20) of the bridge section (5b) and rest with a snapping action underneath said edge and where the inclined face (18) on the latching nose (19) engages underneath a suitably shaped protrusion (21) which is provided on the wall (5) in the region of the web (12).

## Revendications

1. Boite de connecteur en matière plastique, pouvant être garnie de connecteurs électriques, qui sont logés dans les chambres (8, 9) d'un boitier (1), un organe d'encliquetage et une butée contre l'extraction des connecteurs étant disposés dans les chambres, et un accouplement (10) étant prévu dans la paroi (5) du boitier, encli- quetable avec la paroi, connecté au boitier (1) par une charnière (11), des pièces d'épaule (12) étant disposées en saillie dans le boitier, caractérisée en ce que l'accouplement (10) comporte dans sa zone extrême arrière libre des éléments de verrouillage (19) et des butées (15) à charnière latérale, qui coopèrent respectivement avec des éléments de verrouillage (21) et des contrebutées dans la paroi (5, 5a) correspondants.

2. Boite de connecteur selon la revendication 1, caractérisée en ce que l'accouplement (10) est reliée à la paroi supérieure (5) par une charnière (11), la paroi supérieure (5) dans la zone de la liaison se prolongeant par une zone (5a) décalée à angle droit vers le bas, le décalage (5a) s'étendant jusqu'à l'ouverture (6) et l'accouplement (10) s'étendant également en direction de l'ouverture (6).

3. Boite de connecteur selon la revendication 2, caractérisée en ce que l'accouplement (10) comporte de chaque côté une épanle (12) faisant saillie à angle droit vers le bas, chaque épaule (12) se prolonge dans la zone de l'arête arrière (13) de l'accouplement (10) par un menton de blocage (14), qui fait saillie au-delà de l'arête (13), un évidement (16) prévu sur le côté de l'accouplement dans la zone de l'arête avant (15) de l'épaule (12) et dans la zone de l'accouplement (10), cet évidement (16) comporte une paroi verticale (17), qui se prolonge par une surface oblique (18) vers l'arête avant (15), d'où il résulte la formation d'un talon de verroillage (19) avec la surface de verrouillage (18) dans l'épaule (12), et en ce que les deux éléments de verrouillage (14, 19) de l'accouplement (10) coopèrent avec les éléments de verrouillage correspondants ou les butées correspondantes de la paroi (5), un élément de paroi (5b) ayant en section la forme d'un pont surélevé étant prévu pour le talon de verrouillage (14), cet élément de paroi (5b) ayant une longueur telle que le talon (14) sur l'accouplement (10) puisse glisser sur l'arête avant (20) de l'élément en forme de pont (5b) et s'encliqueter dessous, et la surface de butée (18) du talon de verrouillage (19) s'engage sous un bossage (21) de forme correspondante, qui est prévu dans la paroi (5) dans la zone d'une épaule (12).
